# EUROPÄISCHE PATENTSCHRIFT

(11) **EP 0 152 143 B1**
(45) Veröffentlichungstag und Bekanntmachung des Hinweises auf die Patenterteilung: **17.05.1989**
(21) Anmeldenummer: 85200138.7
(22) Anmeldetag: 07.02.1985
(51) Int. Cl.: B26B 19/28

(54) **Antriebsvorrichtung für einen Vibrationstrockenrasierapparat mit einer Scherfolie und einem hin und her bewegbaren Schneidelement und Antrieb durch einen Einphasensynchronmotor**
Reciprocating drive assembly for shearfoil razor with singlephase synchronous motor
Système d'entraînement à mouvement de "va-et-vient" pour rasoir électrique à feuille perforée équipé d'un moteur synchrone mono-phase

(30) Priorität: 08.02.1984 DE 3404296
(43) Veröffentlichungstag der Anmeldung: 21.08.1985
(73) Patentinhaber: Philips Patentverwaltung GmbH, 22335 Hamburg (DE); Philips Electronics N.V., 5621 BA Eindhoven (NL)
(72) Erfinder: Diefenbach, Gerhard, D-5100 Aachen (DE); Schemmann, Hugo, Dr., NL-6371 XD Schaesberg (NL); Bukoschek, Romuald Leander, A-9020 Klagenfurt (AT)
(74) Vertreter: Kupfermann, Fritz-Joachim, Dipl.-Ing.

(56) Entgegenhaltungen:
- EP-A- 0 045 107
- DE-B- 1 043 867
- DE-B- 1 268 465
- US-A- 3 857 296

## Beschreibung

Die Erfindung bezieht sich auf eine Antriebsvorrichtung für einen Trockenrasierapparat mit einer Scherfolie und einem gegenüber der Scherfolie mittels eines Einphasensynchronmotors hin und her bewegbaren Schneidelement, wobei die Bewegungsübertragung von der Welle des Motors auf das Schneidelement mittels Nocken und Übertragungsrollen bewirkt wird, die in ständigem Kontakt gehalten werden und von denen eine Rolle elastisch ausgebildet ist (EP-A1-45107, Fig. 4). Der Nocken besteht dabei aus zwei im rechten Winkel zueinander angeordneten Einzeinocken, von denen jeder mittels einer eigenen Übertragungsrolle abgetastet wird. Beide Rollen sind starr miteinander verbunden. Zum Vermeiden eines Klemmens und zur Erzielung eines Toleranzausgleiches sind beide Rollen an ihrem Umfang etwas elastisch ausgebildet.

Das Antreiben eines Rasiergerätes mit Hilfe eines Einphasensynchronmotors bringt Vorteile mit sich hinsichtlich der Geräteabmessungen. Darüber hinaus arbeitet ein rundlaufender Motor ruhiger als ein Schwingankermotor.

Synchronmotoren haften jedoch ihnen eigene Nachteile an, die sich beim Antrieb eines Elektrorasiergerätes besonders bemerkbar machen. So können beim Betrieb Instabilitäten der Drehgeschwindigkeit auftreten. Diese verschlechtern evtl. die Rasierergebnisse und führen zu starkem Verschleiß und starker Lärmentwicklung. Derartige Instabilitäten sind bekannt aus Philips Research Reports Supplements 1971, Nr. 5, Seiten 64 und 97. Zur Vermeidung derartiger Instabilitäten im Arbeitsbereich werden beispielsweise Vorwiderstände oder Trägheitsmomente auf der Motorwelle eingesetzt. Derartige Maßnahmen benötigen aber im Gerätegehäuse Raum ; bei der erstrebten Miniaturisierung erweisen sich derartige Lösungen als ungünstig.

Es ist Aufgabe der Erfindung, das Umlaufen eines ein Schermesser antreibenden Einphasensynchronmotors zu stabilisieren, um so das Rasierergebnis zu verbessern und insbesondere den Verschleiß und die auftretenden Laufgeräusche zu vermindern.

Die gestellte Aufgabe ist erfindungsgemäß dadurch gelöst, daß beim Einsatz einer einzigen Übertragungsrolle, die gegen einen einzigen Nocken gedrückt wird, wenigstens die Oberfläche der Übertragungsrolle und/oder des Nockens aus elastischem Material besteht, wobei das elastische Material als Schicht auf der Oberfläche von Nocken oder Oberfläche von Rolle angeordnet ist und wobei die elastische Schicht ca. 1 mm dick ist.

Es hat sich überraschenderweise gezeigt, daß sich der Motorümlauf durch den Einsatz elastischen Materials im Übertragungsweg zwischen Nocken und Rolle so stabilisieren läßt, daß die Laufinstabilitäten verschwinden und der Betrieb ruhig und angenehm wird. Gleichzeitig verbessert sich das Rasierergebnis. Durch den Einsatz elastischen Materials im Übertragungsweg werden die instabilen Gebiete des Motors so verschoben, daß sie nicht mehr stören.

Es ist an sich aus der DE-B-12 68 465 bekannt, auf eine Nockenwalze eine Hülse aus Federstahl oder Kunststoff zu schieben, die an der Nockenfläche vollständig anliegt. Zwischen der Hülse und der Walzenoberfläche ist ein Schmiermittelfilm vorgesehen, wobei der Schmiermittelfilm Bestandteil eines Schmiermittelzwangsumlaufes ist. Sinn dieser Schmiermittel hinterlegten Hülse ist es, den Verschleiß von Nockenfolgeelementen, die nicht drehbar sind, zu reduzieren.

Die Erfindung wird anhand des in der Zeichnung dargestellen Ausführungsbeispiels näher erläutert.

Die Zeichnung zeigt eine Montagewand 1 eines Trockenrasierapparates, an der ein Synchronmotor befestigt ist. Die Antriebswelle 5 des Synchronmotors steht senkrecht aus ihm hervor und weist nach oben aus der Zeichenebene heraus. Auf der Antriebswelle 5 ist ein Nocken 7 angeordnet, der auf seiner Übertragungsfläche 9 mit einer etwa 1 mm starken Gummischicht 11 bedeckt ist.

Mit dem Nocken wirkt eine Rolle 13 zusammen, die in einem Lagerbügel 15 gehalten ist. Der Lagerbügel 15 kann um eine Achse 17 schwenken. Im Bereich der Rollenachse 19 drückt gegen den Bügel 15 eine Feder 21, deren Vorspannung mit Hilfe einer Stellschraube 23 einstellbar ist. Der Übertragungshebel 15 ist über einen Mitnehmer .27 mit einem alternierend hin und her beweglichen Untermesser 29 eines Vibrationsrasierers verbunden, das in Lagern 31 geführt ist. Ein nicht näher beschriebenes Gelenk, beispielsweise ein Filmgelenk 33, hebt die starre Verbindung zwischen dem Schneidelement 29 und dem Mitnehmer 27 auf.

Auf der Oberfläche 35 der Rolle 13 kann eine Gummischicht 37 angeordnet sein, die etwa 1 mm dick ist. Diese Gummischicht 37 kann an die Stelle der Gummischicht 11 auf dem Nocken 7 treten. Es ist aber auch möglich, beide Gummischichten miteinander zusammenwirken zu lassen. Ebensogut ist es möglich, sowohl den ganzen Nocken als auch die ganze Rolle aus Gummi oder einem elastischen Material zu bilden.

## Patentansprüche

1. Antriebsvorrichtung für einen Trockenrasierapparat mit einer Scherfolie und einem gegenüber der Scherfolie mittels eines Einphasensynchronmotors (3) hin und her bewegbaren Schneidelement (29), wobei die Bewegungsübertragung von der Welle des Motors (3) auf das Schneidelement (29) mittels Nocken und Übertragungsrollen bewirkt wird, die in ständigem Kontakt gehalten werden und von denen eine Rolle elastisch ausgebildet ist, dadurch gekennzeichnet, daß beim Einsatz einer einzigen Übertragungsrolle (13), die gegen einen einzigen Nocken (7) gedrückt wird, wenigstens die Oberfläche der Übertragungsrolle und/oder des Nockens aus elastischem Material (9, 35) besteht, wobei das elastische Material als Schicht (11, 37) auf der Oberfläche (9) von Nocken (7) oder Oberfläche (35) von Rolle (13) angeordnet ist und wobei die elastische Schicht ca. 1 mm dick ist.

2. Antriebsvorrichtung nach Anspruch 1, dadurch gekennzeichnet, daß eine elastische Gummischicht (11, 37) auf die Oberfläche (9, 35) von Übertragungsrolle und/oder Nocken aufgebracht ist.

## Claims

1. A drive mechanism for a dry-shaving apparatus comprising a shear foil and a cutting member (29) which is reciprocable relative to the shear foil by means of a single-phase synchronous motor (3), the movement of the shaft of the motor (3) being transmitted to the cutting member (29) by means of cams and transmission rollers which are constantly held in contact and of which one roller is of an elastic construction, characterized in that, using a single transmission roller (13) which is pressed against a single cam (7), at least the surface of the transmission roller and/or the cam is made of an elastic material (9,35), the elastic material being applied to the surface (9) of the cam (7) or the surface (35) of the roller (13) as a layer (11, 37), the elastic layer having a thickness of approx. 1 mm.

2. A drive mechanism as claimed in Claim 1, characterized in that the surface (9, 31) of the transmission roller and/or the cam is provided with an elastic rubber layer (11, 37).

## Revendications

1. Dispositif d'entraînement d'un rasoir à sec, comportant un peigne et un élément de coupe (29) pouvant être animé d'un mouvement de va-et-vient par rapport au peigne par un moteur synchrone monophasé (3), le mouvement de l'arbre du moteur (3) étant transmis à l'élément de coupe (29) par des cames et des .galets de transmission maintenus constamment en contact les uns avec les autres, l'un desdits galets étant réalisé de façon élastique, caractérisé en ce que, le dispositif étant muni d'un seul galet de transmission (13), pressé contre une seule came (7), au moins la surface du galet de transmission et/ou de la came comporte un matériau élastique (9, 35), ledit matériau étant appliqué sous la forme d'une couche (11,37) sur la surface (9) de la came (7) ou la surface du galet (13) et la couche élastique ayant une épaisseur de l'ordre de 1 mm.

2. Dispositif d'entraînement selon la revendication 1, caractérisé en ce que la surface (9, 35) du galet de transmission et/ou de la came est recou- verte d'une couche élastique en caoutchouc (11, 37).
